# EUROPÄISCHE PATENTSCHRIFT

(11) **EP 0 297 280 B1**
(45) Veröffentlichungstag und Bekanntmachung des Hinweises auf die Patenterteilung: **03.10.1990**
(21) Anmeldenummer: 88108352.1
(22) Anmeldetag: 25.05.1988
(51) Int. Cl.: F41A 9/76

(54) **Magazin mit gurtlosem Patronen-Zuführsystem**
Magazine with an unbelted cartridge feeding system
Magasin à système d'alimentation en cartouches non disposés en bandes

(30) Priorität: 30.06.1987 DE 3721527
(43) Veröffentlichungstag der Anmeldung: 04.01.1989
(73) Patentinhaber: Heckler & Koch GmbH, D-78727 Oberndorf (DE)
(72) Erfinder: Brandl, Rudolf, D-7242 Dornhan-Weiden (DE); Matt, Heinz, D-7238 Oberndorf (DE); Möller, Tilo, Dipl.-Ing.(FH), D-7238 Oberndorf (DE)
(74) Vertreter: von Samson-Himmelstjerna, Friedrich R., Dipl.-Phys.

(56) Entgegenhaltungen:
- US-A- 2 489 428
- US-A- 2 569 798

## Beschreibung

Die Erfindung bezieht sich auf ein Magazin mit einer Füllöffnung und einem gurtlosen Zuführsystem gemäss dem Gattungsbegriff des Patentanspruchs 1.

Das Zuführsystem besteht hierbei im wesentlichen aus einer Patronen-Aufnahmevorrichtung sowie einer damit in Wirkeingriff stehenden Spannvorrichtung. Die Patronen-Aufnahmevorrichtung ist in zwei Richtungen bewegbar, nämlich in einer Zuführrichtung und einer hierzu entgegengerichteten Füllrichtung. Während der Schiessphase befördert das Zuführsystem die Patronen selbsttätig und sequentiell in Zuführrichtung zu einer Schusswaffe. Hierzu dient einer Vorspannung der Spannvorrichtung in Zuführrichtung sowie deren Wirkeingriff mit der Patronen-Aufnahmevorrichtung. Während der Füllphase hingegen, kann Patronen-Aufnahmevorrichtung über eine Handhabe manuell in die Füllrichtung bewegt werden. Dabei lassen sich die Patronen durch die Füllöffnung der Reihe nach auf der Patronen-Aufnahmevorrichtung anordnen. Wegen des Wirkeingriffs der Patronen-Aufnahmevorrichtung mit der Spannvorrichtung wird hierdurch gleichzeitig die Spannvorrichtung in Zuführrichtung vorgespannt.

Ein derartiges Magazin ist von der Anmelderin bereits entwickelt worden. Bei diesem Magazin ist die Patronen-Aufnahmevorrichtung durch eine endlose Kette realisiert. Die Kette besteht hierbei im wesentlichen aus zwei zueinander parallel geführten endlosen Kettensträngen, die ihrerseits durch Querstäbe miteinander verbunden sind. Der Abstand der Querstäbe ist dem Durchmesser der Patronenhülsen angepasst. Diese Transportkette ist in einem mäanderförmig verlaufenden Magazinkanal geführt und umschlingt einen Sektor der Spannvorrichtung. Die Spannvorrichtung besteht im wesentlichen aus einer Trommel, die ihrerseits von einem Federantrieb selbsttätig in eine der Zuführrichtung entsprechenden Drehvorrichtung gedreht wird.

Bei Bewegung der Transportkette in Zuführrichtung werden die magazinierten Patronen in Richtung eines Zuführkanales geführt. Dem Zuführkanal vorgelagert ist eine schiefe Ebene, die die Patronen aus der Transportkette heraushebt und in den Zuführkanal befördert. Am Ausgabeende des Zuführkanals wird die jeweils vorderste Patrone von Magazinlippen gehalten und von der Waffe in axialer Richtung dem Zuführkanal entnommen. Sind alle magazinierten scharfen Patronen dem Magazin entnommen, läuft eine mit der Transportkette fest verbundene Blindpatrone gegen die Magazinlippen an. Spätestens danach sollte das Magazin wieder geladen werden.

Zum Laden des bekannten Magazins wird die Transportkette in die der Zuführrichtung entgegengesetzte Füllrichtung bewegt. Dabei gelangen in die schachtartige Füllöffnung eingespeiste Patronen in den darunterliegenden Magazinkanal und kommen dort zwischen zwei Querstäben der Transportkette zu liegen.

Die Einspeisung der Patronen in den Füllschacht erfolgt gewöhnlich mit der einen Hand; das Bewegen der Transportkette in Füllrichtung mit der anderen. Der Füllschacht kann auch zwei zueinander parallele Schachtabschnitte umfassen, so dass in ihm zwei parallele Patronenreihen zur Übergabe an die Transportkette anstehen.

Gegenüber einem Magazin mit Patronengurt hat das gattungsgemässe Magazin - wegen des gurtlosen Zuführsystems - den Vorteil höherer Packungsdichte. Zusätzlich bietet es den Patronen einen besseren Schutz gegen Ausseneinflüsse. Hinzu kommt eine höhere Bewegungsfreiheit für den Schützen, da diese nicht durch herumhängende Patronengurte beeinträchtigt wird. Schliesslich führt die Ausrüstung einer Maschinenwaffe, z.B. ein Maschinengewehr oder eine Maschinenpistole, mit einem derartigen Magazin zu einer Gewichtsersparnis gegenüber der Ausrüstung mit einem Patronengurt gleicher Patronenzahl.

Aus der US-A 2 489 428 ist ein Magazin für Maschinengewehre gemäss dem Oberbegriff des Anspruches 1 bekannt, bei dem bei Auftreten einer Patronenlücke in Füllrichtung eine Blockierklinke sich in diese Lücke dreht und eine Weiterbewegung der Transportketten verhindert.

Derartige Magazine weisen allgemein den gravierenden Nachteil auf, dass während der Füllphase keine Feuerbereitschaft gegeben ist, weil das Magazin zum Befüllen der Waffe abgenommen werden muss.

Die Erfindung befasst sich mit der Aufgabe, ein Magazin der eingangs genannten Art zur Verfügung zu stellen, das sich unter möglichst weitestgehender Beibehaltung seiner bisherigen Vorteile durch einfache Bedienbarkeit auszeichnet.

Diese Aufgabe wird durch das im Patentanspruch 1 genannte Magazin gelöst, also durch ein erstes Blockiermittel zum selbsttätigen Blockieren des Zuführsystems während der Füllphase in Zuführrichtung.

Auf diese Weise wird vorteilhaft vermieden, dass ein Abstand zwischen der Füll- und Zufuhröffnung beim manuellen Zurückdrehen der Patronen-Aufnahmevorrichtung jedes Mal von neuem überwunden werden muss. Die Befüllzeit wird so wesentlich gekürzt.

Bei einer vorteilhaften Ausführungsform des erfindungsgemässen Magazins ist ein zweites Blockiermittel zum Blockieren in Füllrichtung bei Auftreten einer Patronenlücke in der Patronenaufnahmevorrichtung vorgesehen.

Diese nur während der Füllphase aktive Blockiereinrichtung aus erstem und zweitem Blockiermittel hat den Vorteil, dass die Handhabe zum manuellen Bewegen der Patronen-Aufnahmevorrichtung in Füllrichtung und zum gleichzeitigen Spannen der Spannvorrichtung jederzeit während der Füllphase losgelassen werden kann, ohne dass dann die Patronen selbsttätig in Zuführrichtung bis zur Ausgabeöffnung des Magazins bewegt werden. Ein (kurzes) Loslassen dieser Handhabe kann während des Füllens dann notwendig werden, wenn die Patronen-Aufnahmevorrichtung eine so grosse Strecke mit der Hand bewegt werden muss, dass dies mit einer Handstellung nicht mehr möglich ist und deshalb die Handstellung zwischendurch gewechselt werden muss. Die Notwendigkeit des Loslassens der Handhabe bei einem Handstellungswechsel ergibt sich insbesondere dann, wenn nur eine Hand zur Verfügung steht, etwa dann, wenn mit der anderen Hand Patronen in den Füllschacht eingeführt werden.

Die Blockiereinrichtung hat darüber hinaus den Vorteil, dass eine etwa auftretende Patronenlücke noch im Bereich der Füllöffnung erkannt werden kann. Eine Patronenlücke kann z.B. auftreten wenn sich Patronen im Füllschacht verkanten und/oder die Transportkette schneller bewegt wird als Patronen zugeführt werden können.

Bevorzugt weist die Blockiereinrichtung ein erstes Blockiermittel zum Blockieren in Zuführrichtung und ein davon unabhängiges zweites Blockiermittel zum Blockieren in Füllrichtung auf. Die gegenseitige Unabhängigkeit der beiden Blockiermittel schafft eine grössere Betriebssicherheit derselben, da mögliche Störungen des einen Mittels sich nicht zwangsläufig auf das andere auswirken.

Zur Inaktivierung der beiden Blockiermittel während der Schiessphase bringt und hält eine Schliessvorrichtung das erste Blockiermittel ausser Blockiereingriff. Ebenso ist das zweite Blockiermittel mit dem Zuführsystem derart gekoppelt, dass eine Bewegung des Zuführsystems in Zuführrichtung das zweite Blockiermittel ausser Blockiereingriff bringt oder hält.

Die vorgenannten Kopplungen der beiden Blockiermittel mit der Schliessvorrichtung einerseits und dem Zuführsystem andererseits stellen auf einfache Art sicher, dass während der Schiessphase keine Blockierung des Zuführsystems auftritt. Hierbei sei daran erinnert, dass während der Schiessphase die Schliessvorrichtung regelmässig geschlossen ist.

Die beschriebene Kopplung des zweiten Blockiermittels mit dem Zuführsystem ermöglicht es ausserdem, ersteres sicher und ohne unnötige Zusatzbewegung aus einer - infolge einer Patronenlücke eingenommen - Blockierstellung bequem herausbringen zu können. Die Patronenlücke muss nämlich nur wieder zurück in Zuführrichtung unter die Füllöffnung bewegt werden. Es muss also nur diejenige Bewegung des Zuführsystems ausgeführt werden, die ohnehin zum Auffüllen der Patronenlücke notwendig gewesen wäre. Insgesamt wird hierdurch ein lückenloses Füllen des Magazins erheblich erleichtert, ohne dass es hierzu besonderer Aufmerksamkeit des Schützen bedarf.

Besonders bevorzugt ist ein mechanischer Sperreingriff der beiden Blockiermittel mit dem Zuführsystem, einschliesslich der darin gelagerten Patronen. Ein mechanischer Sperreingriff erweist sich nämlich bei rauhen Kampfbedingungen als besonders störsicher. Bevorzugt greift hierbei das erste Blockiermittel an einer magazinierten Patrone ein; das zweite Blockiermittel hingegen an einem Element der Patronen-Aufnahmevorrichtung, beispielsweise an einem der genannten Querstäbe.

Ein Füllen der Patronen-Aufnahmevorrichtung nach erfolgtem Blockiereingriff wird durch eine derartige Anordnung und Auslegung der Blockiermittel erleichtert, wobei der vom Ort des Blockiereingriffs in Zuführrichtung nächstfolgende Patronenplatz stets genau unterhalb der Füllöffnung zu liegen kommt.

Weitere bevorzugte Ausführungsformen der Erfindung und die damit einhergehenden Vorteile ergeben sich aus der nachfolgenden Beschreibung konkreter Ausführungsbeispiele nebst der beigefügten Zeichnung.

In der Zeichnung zeigen:
Fig. 1 eine Seitenansicht, teilweise aufgebrochen, eines Ausführungsbeispieles eines Magazins, bei dem gerade Patronen von Hand nachgefüllt werden;
Fig. 2 eine Teilansicht des in Fig. 1 links oben liegenden Magazinbereiches, bei dem ein erstes Blockiermittel eine Bewegung der Patronen-Aufnahmevorrichtung in Zuführrichtung blockiert;
Fig. 3 eine der Fig. 2 entsprechende Teilansicht, bei der ein zweites Blockiermittel eine Bewegung der Patronen-Aufnahmevorrichtung in Füllrichtung blockiert;
Fig. 4 eine der Fig. 3 entsprechende Teilansicht, bei der eine weitere Patrone von Hand eingefüllt worden und dabei eine Lücke entstanden ist;
Fig. 5 eine Teilansicht, wobei die Füllöffnung durch die Schliessvorrichtung geschlossen und somit die Inaktivierung der Blockiermittel in Zuführrichtung gewährleistet ist.

Das Magazin 2 weist ein Gehäuse 4 auf, das im wesentlichen die Gestalt eines Rechteckes mit abgerundeten Ecken hat. Im Gehäuse 4 ist eine Patronen-Aufnahmevorrichtung in Form einer endlosen Kette 6 in ihrer Längsrichtung verschiebbar geführt. Die Kette 6 weist quer zu ihrer Längsrrichtung verlaufende Querstäbe 10 auf, die mit nicht gezeigten Kettengliedern gelenkig zusammengefügt sind. Der lichte Abstand der Querstäbe 10 ist gerade so gross, dass eine Patrone 12 dazwischen Platz hat.

In Figur 5 ist das Magazin gefüllt und eine Patrone 12-1 liegt an den Magazinlippen 16 an. Diese hat den Bereich zwischen den Querstäben 10 der Kette 6 verlassen. Die ihr unmittelbar folgende Patrone 12-2 wird von einer Umlenkfläche 18 gerade aus diesem Bereich herausgeführt und berührt nur noch einen der Querstäbe 10. Im Bereich der Umlenkfläche 18 ist ein Kanal 20 vorgesehen, der die Querstäbe 10 durchwandern lässt.

Die Kette 6 des Ausführungsbeispiels kann 150 Patronen 12 aufnehmen. Zudem sind ca. sechs Blindpatronen unverlierbar mit der Kette 6 verbunden. Bei der Bewegung der Kette 6 in Zuführrichtung 7 gewährleisten diese Blindpatronen, dass die letzte Patrone 12 an den Magazinlippen 16 zur Anlage kommt. Die in Zuführrichtung Z erste Blindpatrone nimmt somit die Lage der in Fig. 5 gezeigten Patrone 12-2 ein und ist mit dem einen Querstab 10 beweglich und unverlierbar verbunden.

Nach Verschiessen der letzten Patrone 12-1 verhindert die Unverlierbarkeit der Blindpatrone mit der Kette 6 ein Nachrücken der Patrone im Zuführkanal 15. Der nur für die Querstäbe 10 ausgelegte Kanal 20 bildet für die Blindpatrone einen Anschlag, wodurch die Bewegung der Kette 6 in Zuführrichtung 7 arretiert wird. Dabei gewährleistet die in Zuführrichtung Z letzte Blindpatrone, dass der Fallhebel 180 seine Wirkstellung nicht einnehmen und somit eine Bewegung der Kette 6 in der Füllrichtung B unverzüglich eingeleitet werden kann. Ist schliesslich beim Befüllen des Magazins der Füllzustand erreicht, läuft die in Befüllrichtung B erste Blindpatrone an einem Widerlager im Magazin an und arretiert somit die Bewegung in Füllrichtung der Kette. Die endlose Kette 6 durchläuft das Innere des Gehäuses 4 auf einem mäanderförmigen Weg und wird dabei durch Führungsnuten in den beiden parallel zur Zeichenebene der Figuren verlaufenden Magazinwänden 35 geführt. In diese Führungsnuten greifen die nicht dargestellten Kettenglieder ein. Zur Führung der Patronen im Magazin 2 dienen ausserdem Führungsrippen 29.

Bei einem bevorzugten Ausführungsbeispiel greift ein walzenförmiges Antriebsrad 32 mit entsprechend ausgebildeten Zähnen 33 in die Querstäbe 10 der Kette 6 ein. Das Antriebsrad 32 wird von einer spiralförmig gewundenen Bandfeder 50 mit einem in Zuführrichtung Z wirkenden Drehmoment beaufschlagt. Eine Vorspannung der Feder 50 gewährleistet, dass die Patrone 12 über die Kette 6 und die Blindpatronen an die Magazinlippen 16 gedrückt wird. Der Drehknopf 56 ist drehfest mit dem Antriebsrad 32 verbunden und zu diesem koaxial ausserhalb des Gehäuses 4 angeordnet. Er dient dem Schützen als Handhabe zur Bewegung der Kette 6 beim Befüllen des Magazins.

Im Bereich der Oberseite des Magazins 2 (Fig. 1) in geringem Abstand links von der Ausgabeöffnung 14 befindet sich eine schachtförmige Füllöffnung 160 zum Einführen der Patronen 12 in das Magazin 2. Die Füllöffnung 160 ist durch einen in Pfeilrichtung C schwenkbar gelagerten Deckel 164 verschliessbar. In den Fig. 1 bis 4 befindet sich dieser Deckel 164 in seiner Offenstellung. In dieser Stellung kann der Schütze einzelne Patronen 12 von Hand in die Füllöffnung 160 einführen, von wo sie infolge der Schwerkraft in das Magazin 2 gelangen. In Fig. 5 befindet sich der Deckel in seiner Schliessstellung. In dieser Stellung rastet der Deckel 164 in ein Grenzkraft-Riegelgesperre 163 ein und wird dort sicher gehalten. Die Stirnfläche 165 eines von der Innenfläche 167 des Deckels 164 vorstehenden Vorsprungs 166 bildet eine Ergänzung zur Führungsbahn für die magazinierten Patronen 12.

Im Bereich der Füllöffnung 160 sind Blockiermittel angeordnet, die gemeinsam eine Blockiereinrichtung bilden.

Das erste Blockiermittel weist einen federbelasteten, zweiarmigen Hebel 170 auf, der um eine rechtwinklig zur Zeichenebene der Fig. 2 verlaufende Achse 171 begrenzt schwenkbar gelagert ist. Die Achse 171 ist auf der in Zuführrichtung Z weisenden Seite der Füllöffnung 160 angeordnet. Der Hebel 170 weist einen etwa sägezahnförmig ausgestalteten ersten Hebelarm 174 und einen zweiten Hebelarm 178 auf. An der Unterseite des zweiten Hebelarmes 178 greift eine Schraubenfeder 172 an. Durch die Schraubenfeder 172 wird der Hebel 170 in eine in Gegenuhrzeigersinn weisende Drehrichtung vorgespannt. Hierdurch ist der in Fig. 2 links von der Achse 171 befindliche erste Hebelarm 174 bestrebt, in den Weg der Patronen 12 einzufallen und mit einer stirnseitig vorgesehenen Anschlagfläche 176 deren Weiterbewegung in Zuführrichtung Z zu blockieren.

Schliesst der Schütze nach einem Füllen des Magazins den Deckel 164 der Füllöffnung 160 (Fig. 5), trifft das freie Ende der Deckelunterseite 167 auf eine vorstehende Nase 175 des zweiten Hebelarmes 178 des zweiarmigen Hebels 170. Hierdurch wird der zweiarmige Hebel 170 soweit im Uhrzeigersinn, d.h. gegen die Rückstellkraft der Schraubenfeder 172, verschwenkt, dass sein erster Hebelarm 174 vollständig aus der Bewegungsbahn der Patronen 12 herausgeschwenkt wird. Bei geschlossenem Deckel 164 ist somit das erste Blockiermittel wirkungslos.

Die der Kette 6 zugewandte Längsfläche 177 des ersten Hebelarmes 174 ist nach Art einer schiefen Ebene oder einer konvex gekrümmten Fläche geformt. Hierdurch wird der erste Hebelarm 174 bei einer Kettenbewegung in Füllrichtung B von auf der Kette 6 gelagerten Patronen 12 gegen die Rückstellkraft der Schraubenfeder 172 nach oben verschwenkt und gleitet dann auf diesen Patronen 12.

Das erste Blockiermittel lässt also stets eine Bewegung der Kette 6 - mit oder ohne Patronen 12 - in Füllrichtung B zu, blockiert jedoch während der Füllphase, also bei offenem Deckel 164, eine Bewegung in Zuführrichtung Z. Der Schütze kann daher problemlos während der Füllphase den Drehknopf 56 mit einer Hand im Gegenuhrzeigersinn drehen, hierdurch die Kette 6 in Füllrichtung B bewegen, gleichzeitig mit der anderen Hand Patronen 12 über die Füllöffnung 160 der Kette 6 zuführen und nach einer Drehbewegung mit der Hand am Drehknopf 56 umgreifen, um diesen weiter drehen zu können.

Werden in der Füllphase keine weiteren Patronen 12 nachgeliefert oder treten grössere Pausen zwischen dem Einführen einzelner Patronen 12 in die Füllöffnung 160 auf und bewegt dabei der Schütze die Kette 6 zu schnell in Füllrichtung B weiter, gelangt das zweite Blockiermittel in Eingriff mit der Kette 6. Dieser Eingriff verhindert eine weitere Kettenbewegung in Füllrichtung B.

Das zweite Blockiermittel weist einen als Fallhebel ausgebildeten Hebelarm 180 auf, dessen Schwenkachse 181 oberhalb der Kette 6, in Füllrichtung B hinter der Füllöffnung 160 angeordnet ist. Gelangt nun der Zwischenraum zweier Querstäbe 10 ohne beim Passieren der Füllöffnung 160 eine Patrone aufzunehmen in den Bereich unterhalb des Fallhebels 180, fällt dieser in den Weg der Querstäbe 10 ein und arretiert so die Weiterbewegung der Kette 6 in Füllrichtung B. Dazu ist der Hebelarm 180 nur begrenzt schwenkbar angeordnet und bildet somit einen Anschlag für den auflaufenden Querstab 10 (Fig. 3).

Bei blockierter Kette 6 befindet sich der Zwischenraum zweier Querstäbe unter der Füllöffnung 160, so dass sich noch eine weitere Patrone in die Kette einlegen lässt und so eine Patronenlücke 13 entsteht. Das Einlegen weiterer Patronen in die Kette 6 setzt das Befüllen dieser Patronenlücke 13 voraus. Dazu muss der leere Zwischenraum 13 unter der Füllöffnung 160 geführt werden. Dies geschieht durch Loslassen des Drehknopfs 56: die Kette bewegt sich durch die Treibkraft der Feder 50 in Zuführrichtung Z wodurch der Fallhebel an seiner im Ausführungsbeispiel konvex gekrümmten Längsfläche 182 von der letzten lückenlos magazinierten Patrone aus seiner Sperrstellung geschwenkt wird.

Diese Patrone läuft nun gegen eine Fläche 176 am Hebelarm 174 der ersten Blockiereinrichtung, wobei die Länge des Hebelarms so ausgelegt ist, dass bei blockierter Kette die Patronenlücke 13 genau unter die Füllöffnung 160 geführt ist. Tritt also beim Laden eine Patronenlücke 13 auf, dann kann sich die Kette 6 nur innerhalb einer der Patronenlücke 13 entsprechenden Strecke hin- und herbewegen.

Nach einem Füllen der Patronenlücke 13 kann der Schütze die Kette 6 wieder in Füllrichtung B bewegen und weitere Patronen 12 nachfüllen. Das zweite Blockiermittel bewirkt somit, dass Patronenlücken 13 sofort selbsttätig erkannt und behoben werden können.

## Patentansprüche

1. Magazin (2) mit einer Füllöffnung (160) und einem gurtlosen Zuführsystem, das zum manuellen Füllen mit Patronen (12) durch die Füllöffnung (160) sowie zu deren selbsttätiger Zufuhr zu einer Schusswaffe aufweist: eine in Füllrichtung (B) manuell und der hierzu entgegengesetzten Zuführrichtung (Z) selbsttätig bewegbaren Patronen-Aufnahmevorrichtung (6) sowie eine damit in Wirkeingriff stehende, in Zuführrichtung (Z) vorspannbare Spannvorrichtung (50, 56); gekennzeichnet durch ein erstes Blockiermittel (170, 172) zum selbsttätigen Blockieren des Zuführsystems während der Füllphase in Zuführrichtung (Z).

2. Magazin nach Anspruch 1, gekennzeichnet durch ein zweites Blockiermittel (180) zum Blockieren in Füllrichtung (B) bei Auftreten einer Patronenlücke in der Patronen-Aufnahmevorrichtung (6).

3. Magazin nach Anspruch 1 oder 2 mit einer Schliessvorrichtung (164) für die Füllöffnung (160), dadurch gekennzeichnet, dass das erste Blockiermittel (170, 172) von der Schliessvorrichtung (164) in Schliessstellung ausser Blockiereingriff gebracht oder gehalten wird.

4. Magazin nach einem der vorstehenden Ansprüche, dadurch gekennzeichnet, dass das zweite Blockiermittel (180) durch Bewegung des Zuführsystems in Zuführrichtung (Z) ausser Blockiereingriff gebracht oder gehalten wird.

5. Magazin nach einem der vorstehenden Ansprüche, dadurch gekennzeichnet, dass das erste und/oder zweite Blockiermittel (170, 172, 180) für einen mechanischen Sperreingriff mit dem Zuführsystem, einschliesslich der Patronen (12), im Bereich der Füllöffnung (160) ausgelegt ist/sind.

6. Magazin nach Anspruch 5, dadurch gekennzeichnet, dass das erste Blockiermittel (170, 172) für einen Sperreingriff mit den magazinierten Patronen (12) und das zweite Blockiermittel (180) für einen Sperreingriff mit Elementen (10) der Patronen-Aufnahmevorrichtung (6) ausgelegt und angeordnet sind.

7. Magazin nach Anspruch 6, dadurch gekennzeichnet, dass das erste und/oder zweite Blockiermittel (170, 172, 180) derart angeordnet und ausgelegt ist/sind, dass bei dessen/deren Sperreingriff der vom Ort der Sperreingriffs in Zuführrichtung (Z) nächstfolgende Patronenplatz unterhalb der Füllöffnung (160) zu liegen kommt.

8. Magazin nach Anspruch 6 oder 7, dadurch gekennzeichnet, dass das erste Blockiermittel (170, 172) einen ersten Hebelarm (174) und eine den Hebelarm (174) in die Patronenbewegungsbahn im Magazin (2) schwenkende Spannfeder (172) aufweist, wobei der erste Hebelarm (174) an seinem freien Ende nach Art eines Sägezahns ausgebildet ist, derart, dass er eine als Widerlager wirkende Anschlagfläche (176) für eine sich in Zuführrichtung (Z) bewegende magazinierte Patrone (12) und eine als Gleitfläche wirkende schiefe Ebene (177) oder konvex gekrümmte Fläche für die sich in Füllrichtung (B) bewegenden magazinierten Patronen (12) aufweist.

9. Magazin nach den Ansprüchen 2 und 8, dadurch gekennzeichnet, dass die für die Füllöffnung (160) vorgesehene Schliessvorrichtung (164) in Schliessstellung den ersten Hebelarm (174) entgegen der Kraft der Spannfeder (172) ausserhalb der Bewegungsbahn der magazinierten Patronen (12) hält.

10. Magazin nach den Ansprüchen 8 und 9, dadurch gekennzeichnet, dass
a) das erste Blockiermittel (170, 172) zusätzlich zum ersten Hebelarm (174) einen mit diesem verbundenen zweiten Hebelarm (178) aufweist,
b) beide Hebelarme (174,178) von einer gemeinsamen Drehachse (171) in entgegengesetzter Richtung wegstehen,
c) die Drehachse (171) auf der in Zuführrrichtung (Z) liegenden Seite der Füllöffnung (160) angeordnet ist,
d) die Spannfeder (172) in Form einer Schraubenfeder am zweiten Hebelarm (178) angreift und
e) die Schliessvorrichtung (164) in Form eines Klappdeckels in ihrer Schliessstellung den zweiten Hebelarm (178) gegen die Schraubenfeder drückt.

11. Magazin nach einem der Ansprüche 6 bis 10, dadurch gekennzeichnet, dass das zweite Blockiermittel (180) ein in die Patronenlücke (13) hineinschwenkbarer und aus dieser nur in Zuführrichtung (Z) herausschwenkbarer Hebelarm ist.

12. Magazin nach Anspruch 11, dadurch gekennzeichnet, dass der Hebelarm (180) ein oberhalb der magazinierten Patronen (12) angeordneter Fallhebel ist.

13. Magazin nach Anspruch 11 oder 12, dadurch gekennzeichnet, dass der Hebelarm (180) derart ausgebildet und angeordnet ist, dass er aus einer Patronenlücke (13) von der in Zuführrichtung (Z) nächstfolgenden Patrone (12) herausgeschwenkt wird und im Bereich der Füllöffnung (160) auf den Patronen (12) gleitet.

14. Magazin nach Anspruch 13, dadurch gekennzeichnet, dass die auf den Patronen (12) gleitende Fläche (182) des Hebelarmes (180) im wesentlichen konvex gekrümmt ist.

15. Magazin nach einem der Ansprüche 11 bis 14, dadurch gekennzeichnet, dass die Schwenkachse (181) des Hebelarmes (180) auf der in Füllrichtung (B) liegenden Seite der Füllöffnung (160) angeordnet ist.

## Revendications

1. Magasin (2) avec un orifice d'alimentation (160) et un système d'alimentation sans bande, qui présente, pour l'alimentation manuelle de cartouches (12) à travers l'orifice d'alimentation (160) ainsi que pour leur amenée automatique dans une arme à feu, un dispositif de réception de cartouches (6) déplaçable manuellement dans le sens d'alimentation (B) et automatiquement dans le sens d'amenée (Z) opposé à ce dernier, ainsi qu'un dispositif de serrage (50, 56) auquel une tension initiale peut être appliquée dans le sens d'amenée (Z) et qui est en liaison active avec le dispositif de réception, caractérisé par un premier agent de blocage (170, 172) pour le blocage automatique du système d'amenée pendant la phase d'alimentation dans le sens d'amenée (Z).

2. Magasin selon la revendication 1, caractérisé par un second agent de blocage (180) pour le blocage dans le sens d'alimentation (B), dans le cas d'une brèche de cartouche dans le dispositif de réception de cartouches (6).

3. Magasin selon la revendication 1 ou 2, avec un dispositif de fermeture (164) pour l'orifice d'alimentation (160), caractérisé en ce que le premier agent de blocage (170, 172) est amené ou maintenu par le dispositif de fermeture (164) hors contact de blocage dans la position de fermeture.

4. Magasin selon l'une quelconque des revendications précédentes, caractérisé en ce que le second agent de blocage (180) est amené ou maintenu, par déplacement du système d'amenée, hors contact de blocage dans le sens de l'amenée (Z).

5. Magasin selon l'une quelconque des revendications précédentes, caractérisé en ce que le premier et/ou le second agent de blocage (170,172,180) sont prévus pour un contact mécanique des serrage avec le système d'amenée, y compris les cartouches (12), au voisinage de l'orifice d'alimentation (160).

6. Magasin selon la revendication 5, caractérisé en ce que le premier agent de blocage (170, 172) est prévu et disposé pour un contact de serrage avec les cartouches (12) emmagasinées et que le second agent de blocage (180) est prévu et disposé pour un contact de serrage avec des éléments (10) du dispositif de réception (6) des cartouches.

7. Magasin selon la revendication 6, caractérisé en ce que le premier et/ou le second agent de blocage (170, 172, 180) sont prévus et disposés de telle façon que lors de leur contact de serrage, l'emplacement de cartouche situé, dans le sens de l'amenée (Z), après l'emplacement du contact de serrage, vient se placer sous l'orifice d'alimentation (160).

8. Magasin selon la revendication 6 ou 7, caractérisé en ce que le premier agent de blocage (170, 172) présente un premier bras de levier (174) et un ressort de pression (172) faisant pivoter le bras de levier (174) dans le trajet de déplacement des cartouches, à l'intérieur du magasin (2), le premier bras de levier (174) étant conçu, à son extrémité libre, sous forme de dentelure, de telle sorte qu'il présente une face de butée (176) agissant comme palier de butée pour une cartouche (12) emmagasinée, se déplaçant dans le sens d'amenée (Z), et un plan incliné (177) agissant comme plan de glissement, ou une face incurvée convexe pour les cartouches (12) emmagasinées, se déplaçant dans le sens d'alimentation (B).

9. Magasin selon les revendications 2 et 8, caractérisé en ce que le dispositif de fermeture (164) prévu pour l'orifice d'alimentation (160) maintient, en position de fermeture, le premier bras de levier (174) contre la force du ressort de pression (172), à l'extérieur du trajet de déplacement des cartouches (12) emmagasinées.

10. Magasin selon les revendications 8 et 9, caractérisé en ce que
a) le premier agent de blocage (170, 172) présente, en plus du premier bras de levier (174), un second bras de levier (178) relié au premier,
b) les deux bras de levier (174, 178) sont éloignés d'un axe de rotation commun (171) dans des directions opposées,
c) l'axe de rotation (171) est disposé sur la face de l'orifice d'alimentation (160) qui est orientée dans le sens de l'amenée (Z),
d) le ressort de pression (172), sous la forme d'un ressort hélicoïdal, est en prise sur le second bras de levier (178) et
e) le dispositif de fermeture (164), sous la forme d'un couvercle rabattant, presse le second bras de levier (178) contre le ressort hélicoïdal, dans sa position de fermeture.

11. Magasin selon l'une des revendications 6 à 10, caractérisé en ce que le second agent de blocage (180) est un bras de levier qui peut être pivoté dans la brèche de cartouche (13) et ne peut être pivoté hors de celle-ci que dans le sens d'amenée (Z).

12. Magasin selon la revendication 11, caractérisé en ce que le bras de levier (180) est un levier rabattant disposé au-dessus des cartouches (12) emmagasinées.

13. Magasin selon la revendication 11 ou 12, caractérisé en ce que le bras de levier (180) est conçu et disposé de telle façon qu'il est pivoté hors d'une brèche de cartouches (13) par la cartouche suivante dans le sens d'amenée (Z), et qu'au voisinage de l'orifice d'alimentation (160), il glisse sur les cartouches (12).

14. Magasin selon la revendication 13, caractérisé en ce que la surface (182) du bras de levier (180), qui glisse sur les cartouches (12), est essentiellement convexe.

15. Magasin selon l'une des revendications 11 à 14, caractérisé en ce que l'axe de pivotement (181) du bras de levier (180) est disposé du côté de l'orifice d'alimentation (160) orienté dans le sens d'alimentation (B).

## Claims

1. Magazine (2) having a loading opening (160) and an unbelted feeding system which, for manual loading with cartridges (12) through the loading opening (160) and for their automatic feeding into a firearm, has a cartridge accommodation device (6), which is movable manually in loading direction (Z) and automatically in the feeding direction (B) opposite to said loading direction, and a tensioning device (50, 56), which is in active engagement with said cartridge accommodation device and can be pretensioned in the feeding direction (Z); characterized by a first blocking means (170, 172) for automatic blocking of the feeding system during the loading phase in feeding direction (Z).

2. Magazine according to Claim 1, characterized by a second blocking means (180) for blocking in loading direction (B) when a cartridge gap occurs in the cartridge accommodation device (6).

3. Magazine according to Claim 2 having a closing device (164) for the loading opening (160), characterized in that the first blocking means (170, 172) is taken or held out of blocking engagement by the closing device (164) in closing position.

4. Magazine according to one of the preceding claims, characterized in that the second blocking means (180) is brought or held out of blocking engagement by movement of the feeding system in feeding direction (Z).

5. Magazine according to one of the preceding claims, characterized in that the first and/or second blocking means (170, 172, 180) is/are designed in the region of the loading opening (160) for a mechanical shutting engagement with the feeding system, including the cartridges (12).

6. Magazine according to Claim 5, characterized in that the first blocking means (170, 172) is designed and arranged for a shutting engagement with the cartridges (12) in the magazine and the second blocking means (180) is designed and arranged for a shutting engagement with elements (10) of the cartridge accommodation device (6).

7. Magazine according to Claim 6, characterized in that the first and/or second blocking means (170, 172, 180) is/are arranged and designed in such a way that, in the case of its/their shutting engagement, the cartridge place which is next in feeding direction (Z) after the location of the shutting engagement comes to rest below the loading opening (160).

8. Magazine according to Claim 6 or 7, characterized in that the first blocking means (170, 172) has a first lever arm (174) and a tension spring (172) which swivels the lever arm (174) into the movement path of the cartridges in the magazine (2), the first lever arm (174) being constructed at its free end in the manner of a sawtooth in such a way that it has a stop surface (176), acting as an abutment, for a cartridge (12) in the magazine moving in feeding directs; (Z) and a sloping plane (177), acting as a sliding surface, or convexly curved surface for the cartridges (12) in the magazine moving in loading direction (B).

9. Magazine according to Claims 2 and 8, characterized in that the closing device (164), provided for the loading opening (160) in closing position holds the first lever arm (174) against the force of the tensioning spring (172) outside the movement path of the cartridges (12) in the magazine.

10. Magazine according to Claims 8 and 9, characterized in that
a) the first blocking means (170, 172) has, in addition to the first lever arm (174) a second lever arm (178) connected to said first lever arm,
b) both lever arms (174, 178) point away in opposite directions from a common axis (171) of rotation,
c) the axis (171) of rotation is arranged on the side of the loading opening (160) lying in feeding direction (Z),
d) the tensioning spring (172) acts on the second lever arm (178) in the form of a helical spring and
e) the closing device (164), in the form of a hinged lid in its closing position, presses the second lever arm (178) against the helical spring.

11. Magazine according to one of Claims 6 to 10, characterized in that the second blocking means (180) is a lever arm which can be swivelled into the cartridge gap (13) and can only be swivelled out of said cartridge gap in feeding direction (Z).

12. Magazine according to Claim 11, characterized in that the lever arm (180) is a drop lever arranged above the cartridges (12) in the magazine.

13. Magazine according to Claim 11 or 12, characterized in that the lever arm (180) is constructed and arranged in such a way that it is swivelled out of a cartridge gap (13) by the cartridge (12), which is next in feeding direction (Z), and slides onto the cartridges (12) in the region of the loading opening (160).

14. Magazine according to Claim 13, characterized in that the surface (182), sliding on the cartridges (12), of the lever arm (180) is curved essentially convexly.

15. Magazine according to one of Claim 11 to 14, characterized in that the swivel axis (181) of the lever arm (180) is arranged on the side lying in loading direction (B) of the loading opening (160).
